# EUROPÄISCHE PATENTSCHRIFT

(11) **EP 2 417 393 B1**
(45) Veröffentlichungstag und Bekanntmachung des Hinweises auf die Patenterteilung: **13.07.2016**
(21) Anmeldenummer: 10718844.3
(22) Anmeldetag: 26.03.2010
(51) Int. Cl.: F23J 13/00, F23M 9/00, F23M 9/08

(54) **ROHR MIT LEITELEMENT**
PIPE WITH GUIDE ELEMENT
TUYAU AVEC ÉLÉMENT DE GUIDAGE

(30) Priorität: 07.04.2009 DE 102009016643
(43) Veröffentlichungstag der Anmeldung: 15.02.2012
(73) Patentinhaber: Munters Euroform GmbH, 52068 Aachen (DE)
(72) Erfinder: JANSEN, Matthias, 52223 Stolberg (DE); WANDRES, Peter, 52066 Aachen (DE); FRAHM, Joachim, 52134 Herzogenrath (DE); KRAUSS, Roland, 41836 Hückelhoven (DE); KANKA, Helmut, 47178 Duisburg (DE); SCHMITZ, Jürgen, 52070 Aachen (DE)
(74) Vertreter: Hauck Patentanwaltspartnerschaft mbB
(86) Internationale Anmeldenummer: PCT/DE2010/000358
(87) Internationale Veröffentlichungsnummer: WO 2010/115402

(56) Entgegenhaltungen:
- JP-B2- 3 326 208
- US-A- 2 020 194
- US-A- 4 953 535
- US-A- 5 411 013

## Beschreibung

Die vorliegende Erfindung betrifft ein Rohr zur Durchführung oder Abführung von nassen Gasen, insbesondere zur Durchführung oder Abführung von einer Nasswäschung unterzogenen Rauchgasen, mit den Merkmalen des Oberbegriffs von Patentanspruch 1.

Hinter Nasswäschern, beispielsweise Nasswäschern von Rauchgasen, wurden bislang vermehrt Wiederaufheizeinrichtungen in Form von Wärmetauschern oder durch Direkteinbringung von Energie mittels Gasbrenner eingesetzt, um das nasse Gas durch bis zu 400 m hohe Großkamine zu fördern. Auf diese Weise sollte der Auswurf von groben Tropfen aus dem Kamin, welche in unmittelbarer Nähe des Kamins zu Boden fallen, verhindert werden. Diese Einrichtungen sind jedoch sehr kostspielig und wartungsintensiv oder benötigen einen hohen Energieaufwand.

Moderne Anlagen werden deshalb mit sogenannten Nasskaminen ausgerüstet, die etwa 250 m hoch sind. Die Gasförderung erfolgt hierbei mit Hilfe von Druckerhöhungsgebläsen vor oder hinter dem Nasswäscher. Bedingt durch die Abkühlung des feuchten Gases auf dem Weg zum Kaminaustritt kommt es zu hohem Kondensatanfall innerhalb des Kamins und daher zum Auswurf von groben Tropfen aus dem Kamin, welche in unmittelbarer Nähe des Kamins (Anlage, Ortschaft) zu Boden fallen. Bisher wurden außer einfachen Drainageeinrichtungen nur in wenigen Fällen Einbauten, wie beispielsweise Axialzyklone, in die Großkamine eingebaut, da diese aufgrund der hohen Geschwindigkeiten im Kamin zu sehr hohen Energieverlusten führen und auch bisher keine zufriedenstellende Lösung hinsichtlich der Tropfenabführung darstellen.

Ferner hat man zur Verringerung des Tropfenauswurfs in vielen Nasskaminen sogenannte Filmfallen oder andere Schikanen eingebaut, die das Mitschleppen von Flüssigkeitsfilmen entlang der Kaminwand verhindern sollen. Diese Maßnahmen sind jedoch in der Regel nur bedingt brauchbar, da.durch die hohen Gasgeschwindigkeiten in solchen Kaminen der Flüssigkeitsfilm mitgerissen wird oder Tropfen aus dem Film herausgerissen werden. Ein schädlicher Tropfenauswurf lässt sich daher auch mit diesen Einrichtungen nicht vollständig verhindern.

Aus der DE 298 15 970 U1 ist ein Kaminrohr mit Innenprofilierung für einen Nasskamin bekannt, wobei durch die vorgesehene Innenprofilierung u. a. die Kondensation im Kaminrohr verbessert werden soll.

In der WO 95/12784 ist ein Kondensationskamin beschrieben, wobei der nasse, kalte, kondensierende Kamin eine äußere Kaminwandung aufweist, in deren Innenraum ein Innenrohr angeordnet ist. Um die Kontaktfläche zum Rauchgas zu vergrößern, findet als Innenrohr ein Profilrohr Verwendung.

Aus der WO 95/04246 ist ein Kamin bekannt, welcher zur Erhöhung der Kondensatmenge mit einer Vielzahl von Füllkörpern gefüllt ist. Die verwendeten Füllkörper sind halbkugelförmig und als Gitterkonstruktion verwirklicht.

Aus der US 2 020 194 A ist eine Anordnung zur Erzeugung eines schraubenförmigen Stromes von Rauchgasen bekannt, die ein Rohr gemäß Oberbegriff von Patentanspruch 1 aufweist. Das Rohr weist an seiner Innenwand ein schraubenförmig ausgebildetes Leitelement auf, das dem sich durch das Rohr bewegenden Rauchgas eine schraubenförmige Bewegung aufprägt. Dadurch sollen im Rauchgas mitgeführte Fremdpartikel entfernt werden.

In der US 4 953 535 A ist ein Rohr beschrieben, in dem ein schraubenförmiges Leitelement angeordnet ist, um die Verweilzeit der durch das Rohr strömenden Rauchgase zu verlängern und dadurch eine bessere Verbrennung derselben zu bewirken.

Die US 5 411 013 A beschreibt einen Rauchgaseinsatz mit einem schraubenförmigen Leitelement, der zur Verbesserung der Effizienz des zugehörigen Ofens dienen soll.

Der vorliegenden Erfindung liegt die Aufgabe zugrunde, ein Rohr zu schaffen, bei dem mit besonders einfachen Mitteln bei gleichzeitig geringem Energieverlust eine Tropfenmitführung oder ein Tropfenauswurf verhindert bzw. verringert wird.

Diese Aufgabe wird erfindungsgemäß bei einem Rohr der eingangs beschriebenen Art durch das kennzeichnende Merkmal von Patentanspruch 1 gelöst.

Bei der erfindungsgemäßen Lösung wird durch das an der Innenwand des Rohres angeordnete schraubenförmig ausgebildete Leitelement die Gasströmung derart in Rotation versetzt, dass in der Gasströmung mitgeführte Tropfen durch die Zentrifugalbeschleunigung des rotierenden Gasstromes an die Innenwand des Rohres gelangen und von dort gezielt und strömungsberuhigt abgeführt werden können. Das vorgesehene Leitelement erfüllt daher eine Doppelfunktion. Zum einen prägt es dem Gasstrom eine Rotationsbewegung bzw. Schraubenbewegung auf und zum anderen dient das Leitelement zum Auffangen und Abführen der an der Rohrinnenwand gesammelten Flüssigkeitstropfen. Darüber hinaus bringt das vorgesehene Leitelement den Vorteil mit sich, dass der durch seine Anordnung entstehende Energieverlust des Gasstromes gering ist und insbesondere wesentlich geringer ist als bei herkömmlichen Axialzyklonen.

Erfindungsgemäß weist das Rohr an seiner Innenwand zwischen benachbarten Leitelementabschnitten eine Filmfalle für den an der Rohrinnenwand entlang geschobenen Flüssigkeitsfilm auf. Hat sich nämlich die Gasströmung in Rotation versetzt, können gerade im Randbereich hohe Tangentialgeschwindigkeiten auftreten, die dann den Flüssigkeitsfilm an der Unterseite des Leitelementes schraubenförmig nach oben treiben können. Dieser Effekt soll durch die vorgesehene. Filmfalle verhindert werden.

Die Filmfalle kann beispielsweise von einem axial verlaufenden ebenen oder gekrümmten Steg gebildet werden. Der gekrümmte Steg ist in Bezug auf die Richtung, in der der Flüssigkeitsfilm verschoben wird, konkav ausgebildet, um als Fangeinrichtung zu dienen. Der Filmfalle sind vorzugsweise ein oder mehrere Abflussrohre zugeordnet, damit die aufgefangene Flüssigkeit aus dem Rohr bzw. vom Rohr abgeführt werden kann.

Bei einer weiteren Ausführungsform der Erfindung ist die Filmfalle von einem axial verlaufenden Abflussrohr gebildet, in das das Leitelement mündet bzw. das vom Leitelement gekreuzt wird. Hierbei bildet das an der Innenwand des Rohres angeordnete Abflussrohr mit seiner Außenkontur eine Filmfalle und dient gleichzeitig zur Abführung des Flüssigkeitsfilms an seiner Außenkontur, der an den Stellen, an denen das Abflussrohr unterbrochen ist und das Leitelement überbrückt, in das Abflussrohr zusammen mit der vom Leitelement abgeführten Flüssigkeit eingeführt wird. Vorzugsweise überbrückt dabei das Abflussrohr den Bereich des Leitelementes mit Hilfe einer Rohrverengung, so dass an dieser Stelle sowohl die im Abflussrohr befindliche Flüssigkeit nach unten geführt als auch die an der Außenkontur des Rohres nach unten laufende Flüssigkeit und die vom Leitelement abgeführte Flüssigkeit in das Abflussrohr eingeführt werden kann. Die als Oberrückungselement ausgebildete Rohrverengung ermöglicht dabei neben sich ein Einströmen der Flüssigkeit des Leitelementes in den unteren Rohrabschnitt.

Diese Ausführungsform einer Filmfalle hat den Vorteil, dass kein zusätzliches Abflussrohr erforderlich ist.

Bei noch einer anderen Ausführungsform weist das Rohr unter dem Leitelement einen Gasströmungsführungsabschnitt auf, um die gewünschte schraubförmige Gasführung zu begünstigen.

Es versteht sich, dass sich das Leitelement über die gesamte Länge oder nur über einen Teil der Gesamtlänge des Rohres erstrecken kann. Das Leitelement verläuft wendelförmig bzw. schraubenförmig über die Innenwand des Rohres und ist in geeigneter Weise an dieser befestigt oder einstückig damit ausgebildet (durch Schweißen).

Was die Dimensionierung des Leitelementes anbetrifft, so ist diese abhängig von den im Rohr herrschenden Strömungsbedingungen. Besonders bevorzugt werden jedoch die nachfolgenden Ausführungsformen des vorgesehenen Leitelementes.

Vorzugsweise besitzt das Leitelement eine Breite von 1/80 D bis 1/5 D, wobei D der Innendurchmesser des Rohres ist. Besonders bevorzugt wird eine Breite von 1/20 D verwendet. Das Leitelement erstreckt sich daher vorzugsweise im Rohrinnenraum maximal über eine Strecke nach innen, die 10% des Innendurchmessers des Rohres ausmacht. Auf ,diese Weise wird ein zu großer Energieverlust der Gasströmung verhindert.

Was die Ganghöhe des Leitelementes anbetrifft, so liegt diese vorzugsweise in einem Bereich von 1/2 D - 10 D, wobei besonders bevorzugt eine Ganghöhe von 1/2 D eingesetzt wird. Da das Leitelement gleichzeitig zum Ableiten der an der Rohrinnenwand gesammelten Flüssigkeitstropfen dient, sollte die Ganghöhe so gewählt werden, dass eine einwandfreie Flüssigkeitsabführung gewährleistet ist.

Bei einer weiteren bevorzugten. Ausführungsform der Erfindung beträgt die Neigung des Leitelementes vom Rohrzentrum bis zur Innenwand des Rohres 0° - 60°. Ein bevorzugter Neigungswinkel beträgt 7°. Obwohl das Leitelement auch eine Neigung von 0° besitzen kann, wird eine gewisse Neigung vom Zentrum zur Innenwand bevorzugt, damit eine Art Flüssigkeitsrinne gebildet wird, über die die Abführung der Flüssigkeit möglich ist, ohne dass diese in den Innenraum zwischen dem Leitelement tropft und hierdurch die Gefahr von Tropfenmitrissen gegeben ist.

Eine andere bevorzugte Ausführungsform zeichnet sich dadurch aus, dass die Innenkante des Leitelementes umgekantet ist, und zwar vorzugsweise in Gasströmungsrichtung. Hierdurch wird eine abströmseitige Verwirbelung der Strömung hinter dem Leitelement verhindert. Diese Anordnung dient weiterhin dazu, den Druckverlust des Systems zu verringern, sowie einen Wiedereintritt von Flüssigkeit in die Hauptströmung zu verhindern und damit Tropfenmitrisse zu vermeiden. Die Höhe der Umkantung beträgt vorzugsweise 1/200 D - 1/40 D.

Bei dem Leitelement kann es sich um ein plattenförmiges ebenes Element handeln. Es sind jedoch auch Ausführungsformen möglich, die im Querschnitt strukturiert sind. So wird eine Ausführungsform bevorzugt, bei der das Leitelement über seine Breite konkav ausgebildet ist, was die Flüssigkeitsabführung besonders begünstigt. Konvexe Ausgestaltungen sind ebenfalls möglich. Bevorzugt werden ebene bis konkave Ausführungsformen.

Das Leitelement weist zweckmäßigerweise wenigstens ein mit einem Abflusskanal versehenes Wehr auf. Dieses Wehr dient zur Flüssigkeitsabführung, wobei es die entsprechende Flüssigkeit staut, die dann über einen Abflusskanal, der sich vorzugsweise durch die Wandung des Rohres nach außen erstreckt, abgeführt wird. Zweckmäßigerweise sind über die gesamte Höhe des Rohres und damit des Leitelementes verteilte Wehre mit Ablaufkanälen installiert, wobei die Ablaufkanäle vorzugsweise über Siphons abgetaucht sind. Auf diese Weise erfolgt einer Abführung der gesammelten Flüssigkeit auf verschiedenen Niveaus des Rohres, so dass vermieden wird, dass gesammelte Flüssigkeit beim Herunterfließen wieder in die Hauptströmung in den Innenraum eintritt.

Bei dem erfindungsgemäß ausgebildeten Rohr kann die Rohrinnenwand auch von einem in einem Außengehäuse angeordneten Innenrohr gebildet sein, an dem das Leitelement lösbar oder unlösbar fixiert ist. Dabei können Innenrohr und Leitelement eine Baueinheit bilden, die in ein Außengehäuse eingesetzt wird. Natürlich kann ein derartiges Innenrohr auch mehrere aufeinandersetzbare Abschnitte aufweisen.

Das erfindungsgemäß ausgebildete Rohr dient zur Durchführung oder zur Abführung von Gasen. Die erfindungsgemäß getroffenen Maßnahmen dienen hierbei dazu, eine Mitführung von Tropfen in der Gasströmung oder einen Tropfenabwurf bzw. Tropfenauswurf, wenn das Rohr das Gas in die Atmosphäre abführt, zu verhindern. Das mit dem Leitelement versehene Rohr kann dabei auch als eine Art Vorabscheider bezeichnet werden (insbesondere bei geschlossenen Rohrsystemen).

Vorzugsweise ist das Rohr als Nasskamin ausgebildet wobei hierbei als Aufgabe im Vordergrund steht, einen Tropfenauswurf des Nasskamines zu verhindern.

Bei dem erfindungsgemäß ausgebildeten Rohr handelt es sich vorzugsweise um ein vertikal angeordnetes Rohr. Dies schließt jedoch nicht aus, dass das Rohr auch als horizontal oder schräg angeordnetes Rohr ausgebildet sein kann. Die Erfindung ist jedenfalls generell für beliebige Rohrleitungen geeignet, die zur Durchführung oder Abführung von nassen Gasen dienen.

Das Leitelement kann lösbar an der Rohrinnenwand befestigt sein, beispielsweise durch Verschrauben, aber auch einstückig damit verbunden sein, beispielsweise durch Verschweißen oder Laminieren. Geeignete Materialien sind Kunststoffe, insbesondere GfK, PP, sowie auch Metalle.

Bei einer weiteren Ausführungsform der Erfindung verjüngt sich die Breite des Leitelementes über die Länge des Rohres. Wenn das Leitelement beispielsweise als Rinne ausgebildet ist, kann sich hierbei die Rinnenbreite verringern. Bei dieser Ausführungsform ist die Breite des Leitelementes an die Größe des Volumenstromes der abzuführenden Flüssigkeit angepasst, die naturgemäß im Anfangsbereich des Rohres größer ist als im Endbereich desselben. Die Verjüngung des Leitelementes kann dabei kontinuierlich oder stufenweise erfolgen.

Bei noch einer anderen Ausführungsform der Erfindung weist das Leitelement eine variierende Steigung auf. Die Steigung kann hierbei individuell an die jeweiligen Gegebenheiten angepasst sein, beispielsweise im Anfangsbereich des Rohres geringer ausgebildet sein als im Endbereich.

Bei noch einer anderen Ausführungsform besitzt das Rohr zwei oder mehr Leitelemente. Bei dieser Ausführungsform können beispielsweise zwei oder mehr Leitelemente im Abstand voneinander und parallel zueinander angeordnet sein. Beispielsweise bei zwei Leitelementen können diese um den halben Rohrumfang versetzt beginnen und sich parallel zueinander erstrecken bzw. bei vertikal angeordneten Rohren hochwinden. Hierdurch kann der durch das Leitelement erzielte Rotationseffekt verstärkt werden und es kann in Bezug auf das Rohr bzw. den Nasskamin Länge bzw. Höhe eingespart werden.

Die Erfindung wird nachfolgend anhand eines Ausführungsbeispiels in Verbindung mit der Zeichnung im Einzelnen erläutert. Es zeigen:
- Figur 1: einen schematischen Längsschnitt durch einen Teil eines Nasskamins;
- Figur 2: eine räumliche Darstellung eines Teiles des Nasskamins der Figur 1 im vergrößerten Maßstab;
- Figur 3: einen Längsschnitt durch einen Teil des in den Figuren 1 und 2 dargestellten Nasskamins, nochmals vergrößert;
- Figur 4: eine Detailansicht des Nasskamins im Vertikalschnitt;
- Figur 5: eine Detailansicht des Nasskamins im HorizontalSchnitt;
- Figur 6: eine Detailansicht einer anderen Ausführungsform eines Nasskamins;
- Figur 7: eine vergrößerte Ansicht einer Einzelheit von Figur 6; und
- Figur 8: eine Draufsicht auf den Gegenstand von Figur 7.

Figur 1 zeigt einen schematischen Teillängsschnitt durch einen Nasskamin 1. Die Innenwand 3 des Nasskamins ist mit einem schraubenförmigen Leitelement 2 versehen, das sich über die Länge des Nasskamins erstreckt. Bei der Innenwand 3 kann es sich beispielsweise um die Innenwand des Kamingehäuses oder um die Innenwand eines Kaminrohres handeln, das in ein Kamingehäuse eingesetzt ist.

Der Nasskamin 1 ist einem Nasswäscher von Rauchgasen nachgeschaltet und dient zur Abführung der Rauchgase in die Atmosphäre. Die Gasströmung ist in Figur 1 von unten nach oben gerichtet. Durch das an der Innenwand 3 des Nasskamins 1 angeordnete Leitelement 2 wird der Gasströmung eine Rotationsbewegung bzw. Schraubenbewegung aufgeprägt, so dass die im Gas mitgeführten Flüssigkeitstropfen durch Zentrifugalbeschleunigung an die Innenwand 3 des Kamins gelangen und dort über das vorgesehene schraubenförmige bzw. spiralförmige Leitelement 2 nach unten abgeführt werden. In bestimmten Abständen sind am Nasskamin Abführkanäle angeordnet, die sich durch die Kaminwandung nach außen erstrecken, um die vom Leitelement 2 nach unten abgeführte Flüssigkeit aus dem Kamin herauszuführen und somit zu verhindern, dass die Flüssigkeit wieder in die Hauptströmung gelangt. Bei dem Abführkanal kann es sich auch um ein Rohr im Inneren des Kamins handeln.

Das schraubenförmige bzw. spiralförmige Leitelement 2 prägt daher einerseits der Gasströmung eine Rotations- bzw. Schraubenbewegung auf und dient andererseits zur Abführung der im Bereich der Kamininnenwand 3 angesammelten Flüssigkeit. Hierzu ist das Leitelement konkav in der Form einer Rinne ausgebildet, wie insbesondere in Figur 2 gezeigt ist. Wie bereits erwähnt, sind in Abständen über die Länge des Nasskamins Abführkanäle vorgesehen, die mit dem Leitelement 2 in Kontakt stehen, um die nach unten abgeführte Flüssigkeit aus dem Kamin herauszuführen. Vor diesen Abführkanälen können entsprechende Wehre angeordnet sein, um die abgeführte Flüssigkeit zu stauen. Auch diese Wehre sind in den Figuren nicht dargestellt.

Figur 3 zeigt im vergrößerten Schnitt die Ausbildung des Leitelementes 2 in der Form einer konkaven Rinne.

Die Breite des Leitelementes 2 ist so bemessen, dass das Leitelement der Gasströmung eine ausreichend große Rotations- bzw. Schraubenbewegung aufprägen kann und ferner seine Funktion als Flüssigkeitsabführelement ausführen kann. Eine zu große Breite ist nicht erwünscht, um keinen zu starken Energieabfall der Gasströmung zu bewirken. Bevorzugte Breitenbereiche sind vorstehend in der Beschreibung angegeben. Entsprechende Überlegungen treffen auf die Steigung des Leitelementes 2 zu. Auch diese sollte so optimiert sein, dass das Leitelement die vorstehend geschilderten beiden Aufgaben erfüllen kann. Bevorzugte Bereiche sind ebenfalls vorstehend wiedergegeben.

Wesentlich ist, dass der Innenbereich des Nasskamins von Einbauten freigehalten wird, um in Bezug auf den Gasstrom keinen zu starken Energieabfall zu verursachen. Ferner soll durch das Leitelement verhindert werden, dass im Bereich der Kamininnenwand angesammelte Flüssigkeit wieder in die Hauptströmung im Innenbereich gelangt und dort vom Gasstrom mitgerissen wird. Die entsprechende Bemessung des Leitelementes ist nach den im Nasskamin herrschenden Strömungsverhältnissen zu optimieren.

Figur 4 zeigt eine Detailansicht des Nasskamins 1 im Vertikalschnitt. Man erkennt das Leitelement 2, das in der Form einer Rinne ausgebildet ist und ein entsprechendes Wehr 6 mit einem Abflussrohr 4 aufweist, das durch die Kamininnenwand nach außen geführt ist. Ferner befindet sich an der Kamininnenwand 3 eine Filmfalle 5, die als Steg zwischen den einzelnen Leitelementabschnitten ausgebildet ist, der sich vertikal an der Innenwand 3 erstreckt (auch in Figur 1 gezeigt). Die Filmfalle 5 verhindert, dass der sich an der Innenwand ausbildende Flüssigkeitsfilm durch die Rotationsströmung nach oben verschoben wird. Der Film gelangt in die taschenförmig ausgebildete Filmfalle und läuft von dort nach unten in das rinnenförmige Leitelement 2, von dem er über das Abflussrohr 4 abgeführt wird. Im Horizontalschnitt der Figur 5 ist mit dem oberen Pfeil die Ablaufrichtung der Flüssigkeit auf dem Leitelement und mit dem unteren Pfeil die Aufwärtsbewegung der Gasströmung angedeutet. Ferner zeigt Figur 5 ein auf dem Leitelement 2 angeordnetes Wehr 6.

Figur 6 zeigt eine Ansicht einer weiteren Ausführungsform einer Filmfalle, die hierbei in der Form eines Abflussrohres 10 ausgebildet ist, welches an der Innenwand des Nasskamins angeordnet ist. Das Abflussrohr 10 ist übereinander in mehrere Abflussrohrabschnitte aufgeteilt, die mit Hilfe von Überbrückungselementen (Rohrverengungen) 11 an den Stellen, an denen sie das Leitelement 2 kreuzen, verbunden sind. Figur 7 zeigt eine vergrößerte Ansicht einer derartigen Kreuzungsstelle mit dem Leitelement 2. Die Verbindung zwischen den beiden Abschnitten des Abflussrohres 10 wird von einer Rohrverengung 11 (Überbrückungselement) gebildet, die sich zum unteren Abflussrohrabschnitt hin verengt und seitlich einen Teil der Öffnung des unteren Abflussrohrabschnittes freilässt, so dass die an der Außenkontur des Abflussrohres nach unten strömende Flüssigkeit und die vom Leitelement 2 abgeführte Flüssigkeit in den unteren Abflussohrabschnitt einfließen können.

Figur 8 zeigt eine schematische Draufsicht auf die Ausführungsform der Figur 7.

## Patentansprüche

1. Rohr zur Durchführung oder Abführung von nassen Gasen, insbesondere zur Durchführung oder Abführung von einer Nasswäsche unterzogenen Rauchgasen, das an seiner Innenwand (3) ein schraubenförmig ausgebildetes Leitelement (2) aufweist, **dadurch gekennzeichnet, dass** es an seiner Innenwand (3) zwischen benachbarten Leitelementabschnitten eine Filmfalle (5) besitzt.

2. Rohr nach Anspruch 1, **dadurch gekennzeichnet, dass** die Filmfalle (5) von einem axial verlaufenden ebenen oder gekrümmten Steg gebildet ist.

3. Rohr nach Anspruch 1 oder 2, **dadurch gekennzeichnet, dass** der Filmfalle (5) ein Abflussrohr (4) zugeordnet ist.

4. Rohr nach Anspruch 1, **dadurch gekennzeichnet, dass** die Filmfalle (5) von einem axial verlaufenden Abflussrohr (10) gebildet ist, in das das Leitelement (2) mündet.

5. Rohr nach Anspruch 4, **dadurch gekennzeichnet, dass** das Abflussrohr (10) den Bereich des Leitelementes (2) mit Hilfe einer Rohrverengung (11) überbrückt.

6. Rohr nach einem der vorangehenden Ansprüche, **dadurch gekennzeichnet, dass** es unter dem Leitelement einen Gasströmungsführungsabschnitt aufweist.

7. Rohr nach einem der vorangehenden Ansprüche, **dadurch gekennzeichnet, dass** sich die Breite des Leitelementes (2) über die Länge des Rohres verjüngt.

8. Rohr nach einem der vorangehenden Ansprüche, **dadurch gekennzeichnet, dass** das Leitelement (2) eine Breite von 1/80 D - 1/5 D besitzt, wobei D der Innendurchmesser des Rohres (1) ist.

9. Rohr nach einem der vorangehenden Ansprüche, **dadurch gekennzeichnet, dass** die Steigung (Ganghöhe) des Leitelementes (2) 1/2 D - 10 D beträgt (D = Innendurchmesser des Rohres).

10. Rohr nach einem der vorangehenden Ansprüche, **dadurch gekennzeichnet, dass** die Neigung des Leitelementes (2) vom Zentrum zur Innenwand (3) des Rohres (1) 0° - 60° beträgt.

11. Rohr nach einem der vorangehenden Ansprüche, **dadurch gekennzeichnet, dass** die Innenkante des Leitelementes (2) in Gasströmungsrichtung umgekantet ist.

12. Rohr nach einem der vorangehenden Ansprüche, **dadurch gekennzeichnet, dass** das Leitelement (2) über seine Breite konkav ausgebildet ist.

13. Rohr nach einem der vorangehenden Ansprüche, **dadurch gekennzeichnet, dass** das Leitelement (2) als Rinne ausgebildet ist.

14. Rohr nach einem der vorangehenden Ansprüche, **dadurch gekennzeichnet, dass** das Leitelement (2) mindestens ein mit einem Abflusskanal versehenes Wehr aufweist.

15. Rohr nach einem der vorangehenden Ansprüche, **dadurch gekennzeichnet, dass** die Rohrinnenwand (3) von einem in einem Außengehäuse angeordneten Innenrohr gebildet ist.

## Claims

1. A tube for the conduction or discharge of wet gases, especially for the conduction or discharge of flue gases subjected to a scrubbing, which includes a helically formed guide element (2) at its inner wall (3), **characterized in that** it has a film trap (5) at its inner,wall (3) between adjacent portions of the guide element.

2. The tube according to claim 1, **characterized in that** the film trap (5) is formed by an axially extending planar or curved web.

3. The tube according to claim 1 or 2, **characterized in that** the film trap (5) is associated with a discharge pipe (4).

4. The tube according to claim 1, **characterized in that** the film trap (5) is formed by an axially extending discharge pipe (10) into which the guide element (2) opens.

5. The tube according to claim 4, **characterized in that** the discharge pipe (10) bridges the range of the guide element (2) by means of a pipe narrowing (11).

6. The tube according to one of the preceding claims, **characterized in that** it has a gas flow guide portion below the guide element.

7. The tube according to one of the preceding claims, **characterized in that** the width of the guide element (2) narrows along the length of the tube.

8. The tube according to one of the preceding claims, **characterized in that** the guide element (2) has a width of 1/80 D-1/5 D wherein D is the inner diameter of the tube (1).

9. The tube according to one of the preceding claims, **characterized in that** the slope (pitch) of the guide element (2) is 1/2 D-10 D (D = inner diameter of the tube).

10. The tube according to one of the preceding claims, **characterized in that** the inclination of the guide element (2) from the center to the inner wall (3) of the tube (1) is 0°-60°.

11. The tube according to one of the preceding claims, **characterized in that** the inner edge of the guide element (2) is canted in gas flow direction.

12. The tube according to one of the preceding claims, **characterized in that** the guide element (2) is formed concave over its width.

13. The tube according to one of the preceding claims, **characterized in that** the guide element (2) is formed as groove.

14. The tube according to one of the preceding claims, **characterized in that** the guide element (2) has at least one weir provided with a discharge channel.

15. The tube according to one of the preceding claims, **characterized in that** the inner wall (3) of the tube is formed by an inner tube arranged in an outer casing.

## Revendications

1. Tube pour conduire ou évacuer des gaz humides, notamment pour conduire ou évacuer des gaz de combustion soumis à une épuration par voie humide, lequel tube comporte sur sa paroi intérieure (3) un élément directeur (2) conçu en forme d'hélice, **caractérisé en ce qu'**il comporte un piège à film (5) sur sa paroi intérieure (3) entre des tronçons d'élément directeur voisins.

2. Tube selon la revendication 1, **caractérisé en ce que** le piège à film (5) est formé par une traverse plane ou courbe qui s'étend de façon axiale.

3. Tube selon la revendication 1 ou 2, **caractérisé en ce qu'**un tube d'écoulement (4) est associé au piège à film (5).

4. Tube selon la revendication 1, **caractérisé en ce que** le piège à film (5) est formé par un tube d'écoulement (10) qui s'étend de façon axiale et dans lequel débouche l'élément directeur (2).

5. Tube selon la revendication 4, **caractérisé en ce que** le tube d'écoulement (10) passe par-dessus la zone de l'élément directeur (2) à l'aide d'un étranglement de tube (11).

6. Tube selon l'une des revendications précédentes, **caractérisé en ce qu'**il comporte, sous l'élément directeur, un tronçon de guidage d'écoulement de gaz.

7. Tube selon l'une des revendications précédentes, **caractérisé en ce que** la largeur de l'élément directeur (2) se rétrécit sur la longueur du tube.

8. Tube selon l'une des revendications précédentes, **caractérisé en ce que** l'élément directeur (2) a une largeur de 1/80 D à 1/5 D, D étant le diamètre intérieur du tube (1).

9. Tube selon l'une des revendications précédentes, **caractérisé en ce que** la pente (le pas) de l'élément directeur (2) vaut 1/2 D à 10 D (D = diamètre intérieur du tube).

10. Tube selon l'une des revendications précédentes, **caractérisé en ce que** l'inclinaison de l'élément directeur (2) du centre à la paroi intérieure (3) du tube (1) vaut 0° à 60°.

11. Tube selon l'une des revendications précédentes, **caractérisé en ce que** l'arête intérieure de l'élément directeur (2) est repliée dans la direction d'écoulement de gaz.

12. Tube selon l'une des revendications précédentes, **caractérisé en ce que** l'élément directeur (2) est conçu concave sur toute sa largeur.

13. Tube selon l'une des revendications précédentes, **caractérisé en ce que** l'élément directeur (2) est conçu comme une goulotte.

14. Tube selon l'une des revendications précédentes, **caractérisé en ce que** l'élément directeur (2) comporte au moins un déversoir muni d'un canal d'écoulement.

15. Tube selon l'une des revendications précédentes, **caractérisé en ce que** la paroi intérieure de tube (3) est formée par un tube interne agencé dans un corps extérieur.
